# EUROPÄISCHE PATENTSCHRIFT

(11) **EP 0 699 812 B1**
(45) Veröffentlichungstag und Bekanntmachung des Hinweises auf die Patenterteilung: **19.11.1997**
(21) Anmeldenummer: 95113460.0
(22) Anmeldetag: 28.08.1995
(51) Int. Cl.: E04G 15/06

(54) **Aussparung, Aussparungsformteile, zweiteilig, zur Herstellung von Durchbrüchen in gegossenen Flächen**
Cavity, 2-part cavity-form for realising openings in poured surfaces
Réservation, coffrage de réservation en 2 parties pour réaliser des ouvertures dans une surface coulée

(30) Priorität: 29.08.1994 DE 4430676; 30.05.1995 DE 19519657
(43) Veröffentlichungstag der Anmeldung: 06.03.1996
(73) Patentinhaber: Weber, Walter, 30890 Barsinghausen (DE)
(72) Erfinder: Weber, Walter, 30890 Barsinghausen (DE)
(74) Vertreter: Mende, Eberhard, Dipl.-Ing.

(56) Entgegenhaltungen:
- FR-A- 2 324 833
- GB-A- 616 930
- US-A- 1 453 174
- US-A- 2 776 463

## Beschreibung

Die Erfindung betrifft eine wiederverwendbare Aussparungsvorrichtung zum Herstellen von Durchlässen in gegossenen Flächen.
Aussparungen in Betondecken im Hochbau dienen zur Durchführung von Ent- und Versorgungsleitungen in Neubauten.
Bisher wurden Aussparungen aus Holzbrettern oder Styroporklötzen als Kasten in die Decke eingelassen. Nach Erhärtung der Decke wurden die Kästen oder Klötze herausgestemmt und somit zerstört.
Eine Aussparung war hergestellt, die Ausschalung war jedoch verloren.
Eine Verbesserung wurde erreicht durch wiederverwendbare Aussparungsvorrichtungen, wie sie z.B. durch die GB-A-616 930 und FR-A-2 324 833 bekannt sind.
Aus der GB-A-616 930 ist eine wiederverwendbare Aussparungsvorrichtungen bekannt, die aus mehr als drei Elementen besteht und ziemlich umständlich herzustellen und zu handhaben ist.
Bei der FR-A-2 324 833 wird der zu schalende Kreisquerschnitt aus zwei etwa halbkreisförmigen Elementen gebildet, die über Flansche von zwei aufblasbaren, schlauchartigen Elementen auseinander gedrückt werden.
Die Erfindung liegt deshalb die Aufgabe zugrunde, eine einfacher konstruierte und leichter zu bedienende Aussparungsvorrichtung der eingangs genannten Art zu schaffen.
Diese Aufgabe wird erfindungsgemäß durch eine Aussparungsvorrichtung gelöst, die aus zwei Aussparungsformteilen besteht, mit je einem halbkreisförmigen Schenkel und einem einseitig, etwa zur Bogenmitte hin zeigenden geraden Schenkel, wobei die Formteile mit ihren geraden Schenkeln so ineinander gestellt werden, daß eine fast kreisförmige Aussparung entsteht. Vorteilhafte Ausgestaltungen sind Gegenstand der Unteransprüche.
Die erfindungsgemäße Aussparungsvorrichtung ist immer wieder verwendbar und spart Lohn- und Materialkosten.
Ein Ausführungsbeispiel nach der Erfindung ist in den Zeichnungen Fig. 1 - 3 dargestellt. Es zeigt:
Figur 1: Einzelformteile im Grundriß,
Figur 2: beide Formteile einbaufertig im Grundriß,
Figur 3: Schnitt I-I durch die zwei geraden Schenkel.

Wie in Figur 2 dargestellt, werden das Formteil A und das Formteil B mit ihren geraden Schenkeln 1,2 so ineinander gestellt, daß der gerade Schenkel 2 des Formteils A im Halbkreis 3 des Formteils B steht und umgekehrt. Durch kurze Abbiegung 5,6 der geraden Schenkel 1,2 wird der Abstand zueinander bestimmt, hier z.B. 2 cm. Der halbkreisförmig gebogene Schenkel 3 des Formteils B berührt mit seinem Ende 7 das andere Formteil A, und umgekehrt, und zwar dort, wo der gerade Schenkel in den gebogenen halbkreisförmigen Schenkel übergeht, so daß keine Vergußmasse, hier Beton, eindringen kann. Es entsteht eine kreisformähnliche Aussparung.
Gegen Verschiebung werden die Teile A und B mittels Klammern oder durch ein Bohrloch C geführten Bolzen (nicht dargestellt) gesichert, die später für das Ausschalen wieder entfernt werden.
Der halbkreisförmige Schenkel 3,4 ist am auslaufenden Ende 7,8, hier dargestellt auf einer Länge von z.B. 40 mm nach außen bis z.B. 5 mm, ausgebeult. Dieses bewirkt eine bessere Bewegungsfreiheit beim Ausschalen, welches durch Eintreiben eines Keiles zwischen die beiden gegenübergestellten geraden Schenkel 1,2 die Formteile A und B zueinander bewegt und somit entnommen werden können.
Die zweite Ausschalungsmöglichkeit ist ein Hammerschlag am geraden Schenkel 2 des Formteils A in Richtung des Formteils B und umgekehrt. Schlagpunkte sind in der Zeichnung mit a und b bezeichnet.
Mit einer Verstärkung 9,10 kann die Stabilität der Formteile A,B erhöht werden.

## Patentansprüche

1. Verfahren zum Herstellen von Durchlässen in gegossenen Flächen mit einer wiederverwendbaren Aussparungsvorrichtung, die aus zwei qleichen Aussparungsformteilen (A,B) mit je einem halbkreisförmigen Schenkel (3,4) und einem einseitig, etwa zur Bogenmitte hin zeigenden geraden Schenkel (1,2) besteht, wobei die Formteile (A,B) mit ihren geraden Schenkeln (1,2) so ineinander gestellt werden, daß eine fast kreisförmige Aussparung entsteht.

2. Aussparungsformteil (A,B) zum Durchführen des Verfahrens nach Anspruch 1, mit einem halbkreisförmigen Schenkel (3,4) und einem einseitig, etwa zur Bogenmitte hin zeigenden geraden Schenkel (1,2), wobei zwei gleiche derartige Formteile (A,B) mit ihren geraden Schenkeln (1,2) so ineinander gestellt werden können, daß eine fast kreisförmige Aussparung entsteht.

3. Formteil nach Anspruch 2, dadurch gekennzeichnet, daß der gerade Schenkel (1,2) am Ende (5,6) nach innen aufgebogen ist, um somit als Abstandhaltung zu dienen, und/oder daß der halbkreisförmige Schenkel (3,4) am auslaufenden Ende (7,8) leicht nach außen gebeult ist, um eine bessere Bewegungsfreiheit beim Ausschalen zu bewirken.

4. Formteil nach einem der Ansprüche 2 bis 3, dadurch gekennzeichnet, daß je nach Größe im Innenraum des Formteils (A,B) Verstärkungsrippen (9,10) eingebaut sind.

5. Wiederverwendbare Aussparungsvorrichtung zum Durchführen des Verfahrens nach Anspruch 1, bestehend aus zwei Aussparungsformteilen (A,B) nach einem der Ansprüche 2 bis 4, wobei die Formteile (A,B) mit ihren geraden Schenkeln so ineinander gestellt sind, daß eine fast kreisförmige Aussparung entsteht.

6. Vorrichtung nach Anspruch 5, dadurch gekennzeichnet, daß der gerade Schenkel (2) des ersten Formteils (A) im Halbkreis (3) des zweiten Formteils (B) steht und umgekehrt, wobei vorzugsweise Bolzen, Klammern oder dergleichen, zur Sicherung gegen Verschiebung eingesetzt werden.

7. Vorrichtung nach einem der Ansprüche 5 oder 6, dadurch gekennzeichnet, daß die Formteile mit einem Deckel abdeckt sind.

8. Vorrichtung nach einem der Ansprüche 5 bis 7, dadurch gekennzeichnet, daß ein Keil vorgesehen ist, durch dessen Eintreiben zwischen die beiden gegenübergestellten geraden Schenkel (1,2) die Formteile (A,B) zueinander bewegbar sind und nach Erhärtung der Fläche entnommen werden können.

9. Vorrichtung nach einem der Ansprüche 5 bis 8, dadurch gekennzeichnet, daß mit Hammerschlag (a,b) an den geraden Schenkel (1,2) die Formteile (A,B) durch leichten Dreheffekt von der Fläche lösbar, zueinander bewegbar und entnehmbar sind.

10. Herstellung des Aussparungsformteils (A,B) nach einem der Ansprüche 2 bis 4, dadurch gekennzeichnet, daß alle brauchbaren Größen und alle widerstandsfähigen Materialien, z.B. Kunststoff oder Metall, verwendet werden können.

## Claims

1. Method for producing openings in concreted surfaces with a reusable recess shuttering device which is made of two identical recess shutter sections (A, B) each with a semicircular side part (3, 4) and a single-sided straight arm (1, 2) which points roughly towards the centre of the curve, whereby the shutter sections (A, B) with their straight arms (1, 2) are set inside each other so that a near-circular recess is formed.

2. Recess shutter section (A, B) to carry out the process as in claim 1, with a semicircular side part (3, 4) and a single-sided straight arm (1, 2) which points roughly towards the centre of the curve, whereby two identical shutter sections (A, B) with their straight arms (1, 2) are set inside each other so that a near-circular recess is formed.

3. Shutter section as in claim 2, identified by a straight arm (1, 2) which is bent inwards at its end (5, 6) in order to act as a spacer, and/or by the fact that the semicircular side (3, 4) bulges slightly to the outside at its far end (7, 8) in order to achieve better freedom of movement during striking.

4. Shutter section as in one of claims 2 to 3, identified by the fact that strengthening ribs (9, 10) are formed on the inside of the shutter section (A, B) according to size.

5. Reusable recess shuttering device for carrying out the process as in claim 1, consisting of two recess shutter sections (A, B) as in one of claims 2 to 4, whereby the shutter sections (A, B) with their straight arms are set inside each other so that a near-circular recess is formed.

6. Device as in claim 5, identified by the fact that the straight arm (2) of the first shutter section (A) sits inside the semicircular space (3) of the second section (B) and vice versa, whereby bolts, brackets or similar are preferably used as security against displacement.

7. Device as in one of claims 5 or 6, identified by a lid covering the shutter sections.

8. Device as in one of claims 5 to 7, identified by the fact that a wedge is provided, such that when it is driven between the two straight arms (1, 2) which sit opposite each other, the shutter sections (A, B) are movable relative to one another and can be removed after the surface has hardened.

9. Device as in one of claims 5 to 8 identified by the fact that with a hammer blow (a, b) to the straight arms (1, 2), the shutter sections (A, B) are, with a slight twisting effect, detachable from the concrete, can move relative to one another and be removed.

10. Manufacture of the recess shuttering sections (A, B) as in one of claims 2 to 4, identified by the fact that all usable sizes and all hard-wearing materials, e.g. plastic or metal, can be employed.

## Revendications

1. Procédé pour la fabrication de passages dans des surfaces coulées avec un dispositif d'évidement réutilisable se composant de deux pièces d'évidement moulées identiques (A, B) ayant chacune un côté en forme de demi-cercle (3, 4) et un côté droit (1, 2) dont l'une des faces est tournée à peu près vers le centre de l'arc, les pièces moulées (A, B) étant placées l'une dans l'autre au niveau de leurs côtés droits (1, 2) de manière à ce qu'un évidement presque circulaire se forme.

2. Pièce moulée d'évidement (A, B) pour l'exécution du procédé selon la spécification 1, avec un côté en forme de demi-cercle (3, 4) et un côté droit (1, 2) dont l'une des faces est tournée à peu près vers le centre de l'arc, deux de ces pièces moulées identiques (A, B) pouvant être placées l'une dans l'autre au niveau de leurs côtés droits (1, 2) de manière à ce qu'un évidement presque circulaire se forme.

3. Pièce moulée selon la spécification 2, caractérisée par le fait que le côté droit (1,2) est plié à l'extrémité (5, 6) vers l'intérieur pour servir ainsi de dispositif d'écartement et/ou que le côté en demi-cercle (3,4) présente une légère bosse vers l'extérieur à l'extrémité de sortie (7, 8) pour permettre une meilleure liberté de mouvement lors du décoffrage.

4. Pièce moulée selon l'une des spécifications 2 à 3, caractérisée par le fait que des nervures de renforcement (9, 10) y sont intégrées selon la dimension de l'intérieur de la pièce moulée (A, B).

5. Dispositif d'évidement réutilisable pour l'exécution du procédé selon la spécification 1, se composant de deux pièces moulées d'évidement (A, B) selon l'une des spécifications 2 à 4, les formes moulées (A, B) étant placées l'une dans l'autre avec leurs côtés droits pour qu'un évidement presque circulaire se forme.

6. Dispositif selon la spécification 5, caractérisé par le fait que le côté droit (2) de la première pièce moulée (A) se trouve dans le demi-cercle (3) de la deuxième pièce moulée (B) et inversement, des boulons, pinces ou autres éléments analogues étant de préférence utilisés pour éviter tout décalage.

7. Dispositif selon l'une des spécifications 5 ou 6, caractérisé par le fait que les pièces moulées sont recouvertes d'un couvercle.

8. Dispositif selon l'une des spécifications 5 à 7, caractérisé par le fait qu'une cale est prévue et permet, enfoncée entre les deux côtés droits placés face à face (1, 2), de déplacer les pièces moulées (A, B) l'une par rapport à l'autre et de les enlever une fois la surface prise.

9. Dispositif selon l'une des spécifications 5 à 8, caractérisé par le fait qu'à l'aide de coups de marteau (a, b) sur le côté droit (1, 2), les pièces moulées (A, B) se détachent de la surface par un léger mouvement rotatif, sont mobiles l'une par rapport à l'autre et peuvent être enlevées.

10. Fabrication de la pièce moulée d'évidement (A, B) selon l'une des spécifications 2 à 4, caractérisée par le fait que toutes les dimensions utiles et que tous les matériaux résistants, p.ex. matière plastique ou métal, peuvent être utilisés.
